# FASCICULE DE BREVET EUROPEEN

(11) **EP 0 494 559 B1**
(45) Date de publication et mention de la délivrance du brevet: **06.09.1995**
(21) Numéro de dépôt: 91403453.3
(22) Date de dépôt: 19.12.1991
(51) Int. Cl.: B65D 51/16, B65D 81/20

(54) **Couvercle adapté à réaliser une enceinte étanche pour le conservation d'un produit, tel qu'un aliment**
Deckel, geeignet zur Erstellung eines dichten Behälters zum Aufbewahren von Produkten wie Nahrungsmitteln
Lid adapted for the making of a sealed container for conserving products such as foodstuffs

(30) Priorité: 21.12.1990 FR 9016100
(43) Date de publication de la demande: 15.07.1992
(73) Titulaire: Jankovic, Milan, MC-98000 Monaco (MC)
(72) Inventeur: Bastien, Michel, F-25560 Boujailles (FR)
(74) Mandataire: La Ciura, Salvatore

(56) Documents cités:
- FR-A- 2 490 592
- FR-A- 2 575 996
- US-A- 4 142 645

## Description

La présente invention concerne un couvercle adapté à réaliser une enceinte fermée de manière étanche entre lui-même et un article susceptible de supporter ou de contenir un produit devant être isolé du milieu ambiant, des moyens étant prévus pour créer une dépression dans ladite enceinte.

De nombreux dispositifs permettent de conserver, éventuellement sous vide, des denrées périssables à l'air, tels que les bocaux à conserves, les boîtes hermétiques en plastique fermées par un couvercle souple sur lequel on appuie pour chasser un peu d'air, les conservateurs rigides fermés par un couvercle spécialement adapté permettant de faire le vide au moyen d'une pompe à vide, les bouchons à bouteilles standard pourvus d'une petite pompe à vide, etc. Beaucoup de ces dispositifs connus (voir par exemple US-A-4 142 645, FR-A-2 575 996 ou FR-A-2 490 592) sont techniquement valables, et tout particulièrement ceux associant une pompe à vide (électrique ou manuelle) à une armoire, un récipient, ou à un couvercle spécial destiné à la fermeture d'un récipient unique et spécifique. Cependant, leur coût ou les problèmes rencontrés lors de leur utilisation ont freiné leur vente. En effet, tous ces appareils nécessitent l'emploi d'un couvercle adapté à un récipient de type donné, de forme et volume déterminés, peu souvent en rapport avec le volume du produit à conserver. Le plus souvent, par exemple, le reste d'un repas devra obligatoirement être transvasé dans un récipient pour sa conservation, puis de nouveau dans un autre pour être réchauffé, ce qui augmente considérablement la quantité de vaisselle dont on doit disposer ainsi que la quantité de vaisselle salie.

On connaît également d'après FR-A-2 490 592 un appareil de fermeture hermétique sous vide de récipients qui comprend :
- d'une part, une cloche 23 adaptée à réaliser une enceinte fermée de manière étanche entre elle-même et la plateforme supérieure 13 sensiblement plane d'un socle qui renferme une pompe à vide branchée sur un orifice mettant en communication ladite pompe et ladite enceinte au travers de ladite plateforme, ladite plateforme étant susceptible de supporter un récipient devant être soumis à une dépression et ladite cloche étant adaptée à être temporairement solidarisée à ladite plateforme par simple pose, pour former une zone de contact ininterrompue avec interposition continue d'un matériau d'étanchéité, et par création de ladite dépression dans l'espace délimité entre ladite cloche et ladite plateforme ; et
- d'autre part, d'un couvercle 51 ou 75 adapté à réaliser une enceinte fermée de manière étanche entre lui-même et un récipient 47 ou 73 débouchant à l'extérieur par un orifice, ledit récipient étant susceptible de contenir un produit devant être isolé du milieu ambiant, une dépression étant susceptible d'être créée dans ledit récipient au moyen d'espace(s) de fuite mettant en communication l'intérieur du récipient et l'enceinte sous pression réduite dans laquelle il est placé, le couvercle 51 ou 75 étant adapté à être temporairement solidarisé audit récipient 47 ou 73 par simple pose sur l'orifice dudit récipient, pour former une zone de contact ininterrompue avec interposition continue d'un matériau d'étanchéité, et par création de ladite dépression dans l'espace délimité entre ledit couvercle et ledit récipient.

Qu'il s'agisse de l'ensemble cloche 23/plateforme 13 ou de l'ensemble couvercle 51, 75/récipient 47, 73 :
- l'étanchéité est assurée par une garniture annulaire dont les diamètres intérieur et extérieur sont adaptés aux dimensions et forme précises des pièces entre lesquelles doit être réalisée l'étanchéité, et
- la dépression est créée dans l'enceinte 25 ou à l'intérieur du récipient 51, 75 par des moyens qui ne sont pas en relation directe avec le couvercle, que ce couvercle soit la cloche 23 ou le couvercle 51, 75.

Une telle cloche ou un tel couvercle de récipient ont donc une destination spécifique.

L'invention se propose d'apporter un couvercle adapté à réaliser une enceinte fermée de manière étanche entre lui-même et un article (assiette, bol, etc...) de forme et de dimensions quelconques pour autant, bien entendu, qu'elles puissent être inscrites à l'intérieur de celles du couvercle.

Ce but est atteint en ce sens que ledit couvercle est caractérisé en ce que sa face destinée à être tournée vers ledit article, dite "face intérieure", est sensiblement entièrement recouverte par ledit matériau d'étanchéité et les moyens prevus pour créer la depression dans ladite enceinte équipent ledit couvercle.

Grâce à cette structure, un même couvercle est adaptable à une diversité d'articles de géométrie et de dimensions différentes.

Dans une première forme d'exécution, la face intérieure du couvercle est sensiblement plane et adaptée à être posée sur l'orifice d'un récipient.

Dans une deuxième forme d'exécution permettant de diminuer l'épaisseur du couvercle tout en lui conservant une bonne rigidité, il est étagé en gradins et sa surface intérieure est adaptée à être posée sur l'orifice d'un récipient ou même sur un support plat, si les gradins créent un volume suffisant entre le couvercle et ledit support plat.

De préférence, le couvercle est constitué en un matériau légèrement déformable sous l'effet de la dépression créée à l'intérieur de l'enceinte.

Les moyens permettant de créer la dépression dans l'enceinte sont avantageusement constitués d'un dispositif antiretour monté sur, ou dans, un orifice prévu dans ledit couvercle et susceptible d'être connecté temporairement à une pompe à vide.

Le dispositif antiretour peut être constitué d'une valve formée d'une feuille de matériau relativement déformable adaptée à être appliquée sur ledit orifice et à le boucher, lorsque la face de ladite feuille opposée à l'orifice n'est soumise à aucun effort de dépression, ladite feuille comportant un téton de préhension et au moins une perforation non alignée avec ledit orifice, mais néanmoins proche de ce dernier, des moyens étant prévus pour immobiliser ladite valve sur le couvercle et pour servir de guide à un embout appartenant, ou relié, à une pompe d'aspiration, ledit embout ayant un diamètre tel que la ou les perforations de la feuille de matériau en soi(en)t coiffée(s), de telle sorte que la dépression créée par la pompe soulève la partie de feuille que coiffe l'embout et met en communication la ou les perforations et l'orifice du couvercle.

Dès que la dépression cesse, la feuille de matériau de la valve se "recolle" sur le couvercle en en obturant l'orifice de façon étanche. Pour rétablir la pression atmosphérique dans le récipient et l'ouvrir, il suffit de tirer sur le téton.

En variante, l'extrémité du téton opposée à la feuille peut offrir une surface plane dans l'alignement de la surface supérieure également plane des moyens d'immobilisation de la valve sur le couvercle et, une fois le vide établi dans le récipient, on colle une feuille adhésive sur l'alignement de surfaces. Le décollage de la feuille exerce une traction sur le téton et, par suite, le soulèvement de la valve et le rétablissement de la pression atmosphérique dans le récipient.

Dans le cas où l'on utilise des couvercles étagés en gradins, on pourra avoir recours à un jeu de couvercles comportant chacun au moins deux gradins séparés par une zone de pliage, les dimensions desdits couvercles, de leurs gradins et de leurs zones de pliage étant calculées de telle sorte que, lorsque les couvercles dudit jeu sont alignés coaxialement, chaque zone de pliage d'un couvercle se trouve à l'aplomb du milieu d'un gradin appartenant au couvercle de taille immédiatement supérieure.

D'autres caractéristiques et avantages de l'invention ressortiront de la description qui suit, faite en référence aux dessins annexés dans lesquels :
- la Figure 1 est une vue en coupe d'une première forme d'exécution du couvercle selon l'invention, muni de sa pompe à vide et montrant son adaptation possible à au moins deux récipients de dimensions d'ouverture différentes ;
- la Figure 1a est une vue en coupe d'un bouchon adapté à venir se substituer à la pompe à vide, une fois obtenu le vide requis ;
- la Figure 2 représente une deuxième forme d'exécution du couvercle selon l'invention ;
- la Figure 3 illustre la déformation possible du couvercle selon l'invention lorsqu'il est sous la contrainte du vide ;
- la Figure 4 présente une troisième forme d'exécution du couvercle selon l'invention ;
- la Figure 5 est une vue de dessus du couvercle selon la Figure 1, recouvrant des récipients de formes variées ;
- la Figure 6 est une vue en coupe d'une quatrième forme d'exécution de l'invention ;
- la Figure 7 est une vue en perspective de la valve utilisée dans les formes d'exécution des figures 6 et 9 ;
- la Figure 8 est une vue de détail montrant le comportement de la valve de la Figure 7 lorsque la pompe est en phase d'aspiration ;
- la Figure 9 est une vue en coupe d'une cinquième forme d'exécution de l'invention ; et
- la Figure 10 est une vue du dessus, partielle, de la Figure 10.

Selon le premier mode de réalisation illustré aux Figures 1 et 6, le couvercle 1 selon l'invention est façonné (par découpage, moulage ou forgeage) en forme de disque, lisse sur ses deux faces, dans une matière plastique ou un métal à usage alimentaire ; sa face supérieure peut être décorée ou imprimée alors que sa face inférieure destinée à entrer en contact avec le bord d'un récipient 3 ou 4 pour le fermer, est munie d'une couche de matériau d'étanchéité 2 formée d'un revêtement en une résine élastomère chimiquement stable, inodore, souple mais de très forte rémanence, ou d'un joint collé ou amovible présentant les mêmes caractéristiques. Ce disque pourrait être absolument rigide mais, de préférence, il présente une bonne élasticité qui lui permet, sous la contrainte du vide, d'épouser les déformations possibles du bord d'un récipient. Ce disque est percé, avantageusement en son centre, d'un orifice 7 permettant l'adaptation d'une valve V du type valve de chambre à air, montée à l'envers.

Cette valve V est constituée d'un corps de valve 18 court, fileté à ses deux extrémités et présentant sur sa longueur un renflement en forme d'écrou 16 pour la fixation. Le bout fileté supérieur est prévu pour être introduit, avec un certain jeu, dans le logement 30 de l'embout inférieur 20 d'une pompe à vide 24, et pour recevoir un bouchon 36 (Figure 1a) des que la pompe est retirée ; le bout fileté inférieur du corps 18 permet la fixation de la valve V au moyen d'un écrou 9 prenant appui sur une rondelle 8 et comprimant un joint torique ou plat 12 sur la partie renflée en forme d'écrou 16 du corps de valve. Ce corps de valve 18 est généralement décolleté dans de l'acier ou du laiton puis étamé ou nickelé et comporte, à l'intérieur, un mécanisme de valve remplaçable 34 constitué d'un ensemble statique rigide évidé 17 vissé dans le corps de valve 18 au moyen d'un pont fileté 11, le joint 33 placé sur le siège 15 assurant l'étanchéité entre le mécanisme 34 et le corps de valve. Mû à l'intérieur du corps creux 17 du mécanisme 34 par l'action de la pompe à vide 24, un clapet antiretour 31 à broche matricée 10 assure à l'aide de son joint 32 l'ouverture et la fermeture de l'orifice de l'ensemble 17. Le clapet 31 ne comporte pas de ressort de rappel sur l'extrémité inférieure de sa broche 10 alors que les valves connues du même type sont toutes pourvues de ressorts dont la pression de décollement se situe en général entre 1,8.10⁵ et 5.10⁵ Pa ; en effet, la pompe manuelle 24 présentement utilisée ne permet qu'une dépression de force approximative de 0,9.10⁵ Pa et ne pourrait pas, de ce fait, actionner le clapet 31 s'il était pourvu de tels ressorts. Un ressort faible a cependant été essayé mais n'a rien apporté de plus fonctionnellement, sinon un surcoût et une difficulté de nettoyage du dispositif à valve. Par contre, la valve étant toujours utilisée verticalement, le propre poids du clapet 31 suffit pour qu'il assume sa fonction dès les premiers coups de pompe (étant ensuite aidé par la force grandissante du vide). La valve V, conçue à l'origine pour faire pénétrer sous pression de l'air dans une enceinte, sera de ce fait impérativement montée à l'envers sur le couvercle 1, puisque son utilisation actuelle est inversée. Cette inversion présente, de surcroît, un grand avantage concernant la remise à la pression atmosphérique pour rouvrir un récipient, dans la mesure où il est possible d'introduire un objet pointu (dent de fourchette, clou, pointe de couteau, etc.) entre le corps de valve 18 et le clapet 31 pour faire boiter ce dernier qui laisse alors passer l'air vers le récipient 3 ou 4. Par contre, si le disque 1 est pourvu d'un autre système de valve, ou soupape, ou autre système antiretour connu du type comportant notamment : un clapet à ressort, à levée verticale, à battant articulé, à pointeau, à bille, à membrane, ou tout obturateur de forme spécifique et qu'il n'est pas possible d'accéder au moyen d'obturation pour qu'il laisse passer l'air, le couvercle 1 comportera alors soit un trou 6 de très faible diamètre, situé aussi près que possible de la valve et obturable par une pastille ou une languette adhésive 5, soit par une vis pointeau ou autre 14 pourvue ou non d'un moyen d'étanchéité 13 ; la réouverture du récipient est alors obtenue par simple décollement de la pastille ou de la languette 5 ou par desserrage de la vis 14. Quand un récipient a été fermé et que la pompe a été retirée, l'orifice fileté de la valve est bouché soit avec un bouchon standard soit avec le bouchon spécial 36 (Figure 1a). Ce bouchon, dont le corps 35 est avantageusement réalisé en matière plastique, comporte un trou fileté 37 et un moyen d'étanchéité 38 et il est adapté à remplacer le mécanisme de valve 34 ou à faire boiter le clapet 31. Il est muni d'un insert 40 pourvu d'un cran 39. Il ressort des Figures 1 et 8 que le couvercle 1 peut, puisque sa couche de matériau d'étancheité 2 recouvre toute sa surface inférieure, couvrir des récipients de toutes formes et épaisseurs ; ainsi, si, par exemple le couvercle de la Figure 1 a un rayon utilisable sur une longueur L d'environ 65 mm, il permet de boucher une bonne trentaine de récipients circulaires dont l'épaisseur de paroi serait de 1 mm et dont le diamètre varierait par pas de 2 mm. On voit également sur cette figure que le couvercle peut aussi bien fermer un récipient 4 ayant un bord oblique qu'un récipient 3 à bord droit.

La pompe 24 qui est une pompe manuelle à vide est du type pompe à bicyclette à fonctionnement inversé. Elle est constituée d'un corps cylindrique 23 dans lequel se meut un piston 22 pourvu d'un joint à lèvres 29 lorsqu'il est actionné par sa tige 27 repliée à l'équerre pour la préhension. Cette tige coulisse dans un trou 26 pratiqué dans l'embout supérieur 25 percé d'un autre trou 28 pour permettre de laisser échapper l'air refoulé par le piston 22 et le joint 29 ; l'embout inférieur 20 de la pompe 24 est aussi percé d'un trou 21 et son logement 30 est de diamètre légèrement supérieur au diamètre extérieur du bout de la valve V sur lequel il est fortement appliqué avec son joint 19 lors de la mise sous vide du récipient.

En variante, la pompe peut être connectée à la valve V par vissage de son embout inférieur 20 ou raccordée à ladite valve par un flexible. Tout autre type de pompe à vide que celle décrite pourrait être utilisé, qu'elle soit manuelle ou électrique.

Dans la forme de réalisation de la Figure 2, le couvercle 1''' selon l'invention est obtenu par moulage ou fonderie. Sa valve à clapet antiretour V lui est insérée, et sa face supérieure ainsi que son pourtour peuvent, de ce fait, présenter des renforts 42 et 43. La face inférieure du couvercle et son moyen d'étanchéité 2 possèdent des caractéristiques semblables à celles précédemment décrites à propos de la Figure 1. Cette réalisation permet de réduire le prix du couvercle par la diminution du poids de matière première.

La Figure 3 montre en coupe schématique le couvercle 1 sans sa valve V pour faciliter la compréhension, fermant un récipient 53 à bord évasé 52, ledit couvercle étant déformé sous l'attraction du vide.

La pompe 24 employée selon l'invention a une force de dépression d'environ 0,9.10⁵ Pa/cm² très suffisante pour de petits couvercles qui peuvent être déformés selon certains critères dont les principaux sont : l'élasticité de la matière employée, l'épaisseur du couvercle, sa surface, son diamètre ou sa portée la plus grande par rapport à deux points opposés de sa périphérie, etc. En effet, il faut savoir qu'avec cette petite pompe 24 la force dépressive qui s'exerce sur toute la surface d'un couvercle de ⌀ 45 mm (cette d'un coquetier environ) est de 14.10⁵ Pa ; pour un ⌀ de 100 mm (celui d'une boîte de conserve), cette dépression est de 70.10⁵ Pa ; pour un ⌀ de 230 mm (celui d'une assiette), elle est de 374.10⁵ Pa et pour un ⌀ de 500 mm (celui d'un gros cuiseur employé dans les collectivités ou restaurants), elle peut atteindre plus de 1770.10⁵ Pa. Il ne s'agit donc plus de vide grossier mais d'un début de vide moyen ; une dépression plus forte entraînerait de sérieux problèmes, par exemple :
- les légumes fortement aqueux laisseraient suinter un exsudat important,
- l'albumine d'un oeuf s'écoulerait à travers la coquille,
- des récipients s'écraseraient ou imploseraient,
- enfin dans les limites du vide poussé ou de l'ultravide, les couvercles ne seraient plus utilisables.

Cependant, bien qu'un couvercle absolument rigide puisse être utilisé, il est préférable qu'il présente une souplesse ne dépassant pas, bien sûr, sa limite élastique, mais pouvant varier de zéro à 15 %, selon la flèche AB, en fonction des principaux critères précités de façon que, sous la contrainte du vide, il soit apte à épouser le voile ou certaines petites déformations du bord de nombreux récipients (cas des terrines en terre, des ustensiles et poteries en grès, des cuiseurs en fonte, etc.).

Le pourcentage de déformation temporaire acceptable du couvercle 1 est très utile et très variable suivant les critères précités et on en définit ci-après les points essentiels. Il est le quotient d'une fraction $\frac{\text{AB}}{\text{CD}}$ dont le numérateur correspond à la flèche AB et le dénominateur à la corde CD. La flèche AB représente la déformation acceptable (sans dépasser la limite élastique du matériau qui le compose et suivant les critères précités) depuis la configuration au repos où le couvercle 1 occupe le plan sensiblement horizontal CAD et la configuration concave représentée à la Figure 3.

Ce pourcentage de déformation peut être égal, voire supérieur, à 15 % surtout si le couvercle est réalisé suivant une forme qui, au repos, est déjà légèrement concave, non représentée. Pour chiffrer l'exemple de la Figure 3, si AB mesure 10 mm et que CD, avant contrainte, mesure 150 mm, le pourcentage de déformation sera de
Pour le même pourcentage, la longueur (ou hauteur) de la flèche AB passe à 20 mm si le couvercle est tel que CD mesure 300 mm : (6,66... x 300) = 20.

Comme indiqué plus haut, il est souhaitable que le couvercle soit légèrement déformable pour qu'il puisse mieux s'adapter aux défauts rencontrés sur le bord d'un récipient. Cela ne constitue pas le seul côté positif de sa déformabilité ; en effet, vu que le couvercle est incurvé pendant la conservation des denrées et qu'il redevient plat (ou presque) lorsque la contrainte du vide cesse, il est alors aisé, d'un seul coup d'oeil, de se rendre compte si, par hasard, il n'a pas "lâché", constatation impossible s'il est réalisé en une matière complètement indéformable. De plus, et ceci n'est pas négligeable, il est souvent possible, lorsque le bord du couvercle dépasse suffisamment celui du récipient couvert, de le rouvrir simplement en tordant le bord du couvercle qui laisse de ce fait rentrer l'air.

En outre :
- le fait que le couvercle prenne une forme incurvée lui donne, par l'effet de voûte produit, une meilleure tenue surtout si une microfuite se produit (dans la mesure où il s'est créé une sorte de "réserve de vide"),
- sur certains grands modèles, l'incurvation, maximale en son centre, du couvercle permet à la valve V de ne pas dépasser le niveau du bord supérieur du récipient d'où il résulte un grand avantage sur le plan du rangement des récipients qui peuvent être superposés ou logés dans un endroit où cela aurait été impossible à quelques centimètres près,
- enfin, et toujours concernant la souplesse du couvercle 1 et suivant la Figure 3, il est à remarquer que ce couvercle épouse très nettement le bord à lèvre 52 du récipient 53 et que, s'il avait été rigide, il n'aurait porté que sur l'extrémité relativement aiguë du bord de la lèvre, risquant ainsi tant de laisser passer l'air que de détériorer rapidement le revêtement ou joint 2.

Il va de soi qu'une telle différence de dimensions et d'utilisations oblige, tant pour le couvercle que pour sa couche de matériau d'étanchéité, à l'emploi de matières ou matériaux très variés. On peut citer, à titre d'exemples, les matières plastiques chimiquement stables, en leur état naturel ou élaboré (chargées, alvéolées, lamifiées, enduites sur supports spéciaux, métallisées, etc...) qu'elles soient transparentes, translucides, opalescentes ou opaques, voire de plusieurs couleurs ; nous citerons les principales et leurs dérivés : polyéthylène, polypropylène, nylon, polyester, PVC, polystyrène, acétates, etc... et tout particulièrement le NAPRENE et le NAXOLUX (transparent), marques déposées par la Société CONVERT-FRANCE ; les latex, caoutchoucs synthétiques, les silicones, le verre, l'amiante, les textiles et papiers enduits, etc.

La Figure 4 représente en coupe un couvercle 1G embouti ou moulé, présentant des zones de pliage 43, 57, contribuant à augmenter sa rigidité tout en diminuant l'épaisseur, donc le prix ; de ce fait ses deux faces ne sont pas plates, mais comportent des reliefs qui empêcheront la fermeture de récipients dont le diamètre d'ouverture correspond sensiblement à celui des zones de pliage. Pour remédier à cette carence, il faudra, comme expliqué plus haut utiliser une série de couvercles à zones de pliage intermédiaires.

Le couvercle 1G est pourvu d'un dispositif antiretour V' à membrane 55, fixé en 56 et qui, sous l'action d'une pompe à vide, ouvre ou ferme l'orifice 59 du trou 58 ménagé dans le couvercle 1G ; l'extrémité du dispositif antiretour V' présente un lamage 69 percé en son centre et destiné à recevoir un embout mâle (non figuré) d'une pompe à vide dont l'étanchéité entre les deux éléments connectés pourra être assurée par un vissage, cône ou joint. Un bouchon mâle (non représenté) pourra remplacer le bouchon 36 décrit en relation avec la Figure 1A. Jusqu'ici le dispositif antiretour V ou V' dépasse toujours la face supérieure du couvercle selon l'invention, mais lorsqu'il est utile d'empiler les uns sur les autres les récipients bouchés selon l'invention, le dispositif antiretour V ou V' pourra être noyé dans l'épaisseur du couvercle 1 ou de ses renforts 42 (Figure 2).

La Figure 5 qui est une vue de dessus du couvercle 1 de la Figure 1 montre que celui-ci est capable de fermer aussi bien des récipients circulaires de différents diamètres, 64, 66, 67, qu'un récipient carré 65, voire l'orifice d'une enceinte ou d'un récipient de forme quelconque 68.

Dans la forme d'exécution de la Figure 6, la couche de matériau d'étanchéité 2D est grossièrement annulaire et elle est moulée sur le couvercle 1, de façon que son bord extérieur 69 soit rabattu sur la face supérieure dudit couvercle 1. Le bord intérieur 70 de la couche 2D est emprisonné entre la face inférieure du couvercle et une bague 71 soudée sur le couvercle.

Cette forme d'exécution se distingue essentiellement des précédentes par la structure de la valve dont elle est équipée.

Si l'on se réfère à la figure 7, on voit que cette valve V''' est constituée d'une base circulaire 72 d'où saillit un téton central 73 plein. L'extrémité libre 74 du téton est plane. Au voisinage de la base du téton, la base 72 est percée de quatre perforations 75a, 75b, 75c et 75d. Le matériau constitutif de la valve est relativement déformable ; il peut s'agir de caoutchouc. La face de la base 72 qui vient s'appliquer contre le couvercle peut être lisse, ou rainurée, ou présenter des reliefs concentriques pour renforcer l'étanchéité.

Si l'on revient à la figure 6, on voit que la valve V''' est positionnée de telle sorte, sur le couvercle 1, que le téton 73 est dans l'axe de l'orifice 7 du couvercle et que les perforations 75a-d sont situées à l'écart de cet orifice. La valve V''' est immobilisée sur le couvercle 1 au moyen d'une bague 76 solidarisée à ce dernier par tout moyen convenable, tel que soudage, rivetage, collage, cliptage. La bague 76 peut être démontable pour permettre l'échange de la valve V''', si besoin est. La bague 76 laisse exposée la partie centrale de la base 72 de la valve et offre un guide récepteur à un embout 77 appartenant à un corps de pompe ou constituant un organe indépendant pouvant être réuni à un moyen d'aspiration approprié. Le bord libre de cet embout est muni d'un joint 78 adapté à venir reposer sur la face supérieure de la base 72.

Comme on le voit, l'embout 77 coiffe la partie de la valve dans laquelle sont ménagées les perforations 75a-d.

Lorsque la pompe est actionnée, une dépression est créée dans l'enceinte fermée 79 délimitée entre l'embout 77 et la valve V'''. Cette dépression "décolle" du couvercle la partie de la valve V''' coiffée par l'embout, comme le montre la figure 11. L'enceinte 79 communique alors par les perforations 75a-d avec l'orifice 7 et la dépression, indiquée par la flèche à la figure 11, est transmise au récipient équipé du couvercle. Lorsque la pompe n'exerce pas de dépression, la base 72 de la valve se réapplique hermétiquement sur le couvercle en bouchant l'orifice 7. Lorsque l'on veut ouvrir le récipient, il suffit de tirer sur le téton 73 pour décoller la base 72 du couvercle 1.

En variante, comme il ressort des Figures 9 et 10, on peut, en donnant la même épaisseur au téton 73 et à la bague 76, coller sur l'ensemble que déterminent les surfaces 74 et 80 ainsi alignées, une feuille adhésive 81 une fois le pompage terminé. Lorsque l'on veut ouvrir le récipient, on tire sur ladite feuille 81 selon la flèche F, avec pour résultat d'exercer une traction sur le téton 73.

La forme d'exécution de la Figure 9 se distingue de celle de la Figure 6 par le fait que la couche de matériau d'étanchéité 2E recouvre toute la surface inférieure du couvercle et n'est pas rabattue sur le bord de celui-ci. Cette couche 2E pourrait se terminer à une petite distance du bord libre du couvercle pour que son propre bord s'en trouve protégé.

Bien qu'on ne se soit référé jusqu'ici qu'à la conservation de produits alimentaires, le couvercle selon l'invention peut être utilisé pour isoler un produit quelconque du milieu ambiant : par exemple, en horlogerie pour conserver des pièces oxydables ; en laboratoire pour boucher des éprouvettes. Il peut aussi bien être utilisé pour fermer l'orifice d'armoires, citernes et fûts et conteneurs divers.

## Revendications

1. Couvercle (1, 1''', 1G, 1H) adapté à réaliser une enceinte fermée de manière étanche entre lui-même et un article définissant une surface sensiblement plane ou un volume creux (3, 4, 53, 64-68) débouchant à l'extérieur par un orifice, ledit article étant susceptible de supporter ou de contenir un produit devant être isolé du milieu ambiant, des moyens (V, V', V''') étant prévus pour créer une dépression dans ladite enceinte, ledit couvercle étant adapté à être temporairement solidarisé audit article par simple pose, selon le cas, sur la face sensiblement plane ou sur l'orifice dudit article, pour former une zone de contact ininterrompue avec interposition continue d'un matériau d'étanchéité, et par création de ladite dépression dans l'espace délimité entre ledit couvercle et ledit article, caractérisé en ce que sa face destinée à être tournée vers ledit article, dite "face intérieure", est sensiblement entièrement recouverte par ledit matériau d'étanchéité (2) et en ce que lesdits moyens (V, V', V''') prévus pour créer la dépression dans ladite enceinte équipent ledit couvercle.

2. Couvercle selon la revendication 1, caractérisé en ce que sa face intérieure est sensiblement plane et adaptée à être posée sur l'orifice d'un récipient (3, 4, 53, 64-68).

3. Couvercle selon la revendication 1, caractérisé en ce que sa surface intérieure est étagée en gradins et adaptée à être posée sur l'orifice d'un récipient ou sur un support plat.

4. Couvercle selon l'une quelconque des revendications 1 à 3, caractérisé en ce qu'il est constitué en un matériau légèrement déformable sous l'effet de la dépression.

5. Couvercle selon l'une quelconque des revendications 1 à 4, caractérisé en ce que les moyens permettant de créer une dépression dans ladite enceinte sont constitués d'un dispositif antiretour (V, V', V''') monté sur ou dans un orifice (7) prévu dans ledit couvercle et susceptible d'être connecté temporairement à une pompe à vide (24).

6. Couvercle selon la revendication 5, caractérisé en ce que le dispositif anti-retour est constitué d'une valve (V''') formée d'une feuille (72) de matériau relativement déformable adaptée à être appliquée sur ledit orifice (7) et à le boucher, lorsque la face de ladite feuille (72) opposée à l'orifice (7) n'est soumise à aucun effort de dépression, ladite feuille (72) comportant un téton de préhension (73) et au moins une perforation (75a-d) non alignée avec ledit orifice (7), mais néanmoins proche de ce dernier, des moyens (76) étant prévus pour immobiliser ladite valve (V''') sur le couvercle (1) et pour servir de guide à un embout (77) appartenant, ou relié, à une pompe d'aspiration, ledit embout (77) ayant un diamètre tel que la ou les perforations (75a-d) de la feuille de matériau (72) en soi(en)t coiffée(s), de telle sorte que la dépression créée par la pompe soulève la partie de feuille que coiffe l'embout et met en communication la ou les perforations (75a-d) et l'orifice (7) du couvercle (1).

7. Jeu de couvercles selon l'une quelconque des revendications 3, 4 à 6, comportant chacun au moins deux gradins séparés par une zone de pliage (57), caractérisé en ce que les dimensions desdits couvercles, de leurs gradins et de leurs zones de pliage sont calculées de telle sorte que, lorsque les couvercles dudit jeu sont alignés coaxialement, chaque zone de pliage (57) d'un couvercle se trouve à l'aplomb du milieu d'un gradin appartenant au couvercle de taille immédiatement supérieure.

## Claims

1. Lid (1, 1''', 1G, 1H) adapted to build an air-tight closed chamber between itself and an article defining a substantially plane surface or a hollow volume (3, 4, 53, 64-68) which opens on to the outside through an orifice, said article being adapted to support or contain a product to be isolated from the environment, means (V, V', V''') being provided for creating a depression in said chamber, said lid being adapted to be releasably connected to said article by merely laying it, depending on the case, on the substantially plane surface or on the orifice of said article, so as to form an uninterrupted contact area with continuous interposition of a sealing material, and by creating said depression in the space defined between said lid and said article, characterized in that its side intended to face the article, hereinafter called "the inner side", is substantially totally covered by said sealing material (2) and in that said means (V, V', V''') provided for creating the depression in said chamber fit out said lid.

2. Lid according to claim 1, characterized in that its inner side is substantially plane and adapted to be laid on the orifice of a container (3, 4, 53, 64-68).

3. Lid according to claim 1, characterized in that its inner side has a stepped profile and is adapted to be laid on the orifice of a container or on a flat support.

4. Lid according to any one of claims 1 to 3, characterized in that it is comprised of a material which can be slightly altered in shape when subjected to said depression.

5. Lid according to any one of claims 1 to 4, characterized in that the means provided for creating a depression in said chamber are comprised of an anti-return device (V, V', V''') mounted on or within an orifice (7) provided in said lid and which can be releasably connected to a vacuum pump (24).

6. Lid according to claim 5, characterized in that the anti-return device is comprised of a valve (V''') made of a sheet (72) in a relatively flexible material, adapted to be applied on said orifice (7) and to close it, when the side of said sheet (72) opposed to the orifice (7) is not subjected to any depressionary strain, said sheet (72) having a gripping stud (73) and at least one aperture (75a-d) out of alignment with, but close to, said orifice (7), means (76) being provided for affixing said valve (V''') on the lid (1) and for guiding a nipple (77) depending on, or connected with, a suction pump, said nipple (77) having a diameter such that the aperture(s) (75a-d) made in the material sheet (72) are capped by said nipple, so that the depression created by the pump raises the sheet portion capped by the nipple and permits communication between the aperture(s) (75a-d) and the orifice (7) of the lid (1).

7. Lid set according to any one of claims 3, 4 to 6, each having at least two steps with a folded zone (57) therebetween, characterized in that the size of said lids, of their steps and of their folded zones are calculated so that, when the lids of the set are coaxially aligned, each folded zone (57) of a lid is straight above the middle of a step of the next lid of larger size.

## Patentansprüche

1. Deckel (1, 1''', 1G, 1H), der so ausgelegt ist, daß er einen dicht geschlossenen Raum zwischen sich und einem Artikel bilden kann, der eine im wesentlichen ebene Fläche oder ein hohles Volumen (3, 4, 53, 64-68) bildet, das über eine Öffnung nach außen ausmündet, wobei dieser Artikel ein von dem umgebenden Medium zu isolierendes Produkt tragen oder enthalten kann, Mittel (V, V', V''') zur Erzeugung eines Unterdrucks in diesem Raum vorgesehen sind, wobei der Deckel so ausgelegt ist, daß er mit diesem Artikel zeitweise fest verbunden werden kann, indem er einfach, je nach Fall, auf die im wesentlichen ebene Fläche oder auf die Öffnung dieses Artikels aufgelegt wird, um eine ununterbrochene Kontaktzone unter durchgängigem Zwischenlegen eines Dichtungswerkstoffs zu bilden, und indem dieser Unterdruck in dem zwischen diesem Deckel und diesem Artikel abgegrenzten Raum erzeugt wird, dadurch gekennzeichnet, daß seine Seite, die dazu bestimmt ist, diesem Artikel zugewandt zu sein, "Innenseite" genannt, im wesentlichen vollständig mit diesem Dichtungswerkstoff (2) bedeckt ist und daß die Mittel (V, V', V'''), die vorgesehen sind, um den Unterdruck in diesem Raum zu erzeugen, an diesem Deckel vorgesehen sind.

2. Deckel nach Anspruch 1, dadurch gekennzeichnet, daß seine Innenseite im wesentlichen eben ist und so ausgelegt ist, daß sie auf die Öffnung eines Behälters (3, 4, 53, 64-68) aufgelegt werden kann.

3. Deckel nach Anspruch 1, dadurch gekennzeichnet, daß seine Innenseite Stufen aufweist und so ausgelegt ist, daß sie auf die Öffnung eines Behälters oder auf einen flachen Träger aufgesetzt werden kann.

4. Deckel nach einem der Ansprüche 1 bis 3, dadurch gekennzeichnet, daß er aus einem unter der Einwirkung des Unterdrucks leicht verformbaren Werkstoff besteht.

5. Deckel nach einem der Ansprüche 1 bis 4, dadurch gekennzeichnet, daß die Mittel, die die Erzeugung eines Unterdrucks in diesem Raum gestatten, aus einer Rückschlagvorrichtung (V, V', V''') bestehen, die auf oder in einer Öffnung (7) montiert ist, die in diesem Deckel vorgesehen ist und zeitweise an eine Vakuumpumpe (24) angeschlossen sein kann.

6. Deckel nach Anspruch 5, dadurch gekennzeichnet, daß die Rückschlagvorrichtung aus einem Ventil (V''') besteht, das aus einer Folie (72) aus einem relativ verformbaren Werkstoff gebildet ist, die so ausgelegt ist, daß sie auf diese Öffnung (7) aufgelegt werden und sie verschließen kann, wenn die der Öffnung (7) entgegengesetzte Seite dieser Folie (72) keiner Unterdruckeinwirkung ausgesetzt ist, wobei diese Folie (72) einen Greifzapfen (73) und mindestens eine Bohrung (75a-d) aufweist, die nicht mit dieser Öffnung (7) fluchtet, dieser jedoch nahe ist, daß Mittel (76) vorgesehen sind, um dieses Ventil (V'') auf dem Deckel (1) zu blockieren und als Führung für einen Aufsatz (77) zu dienen, der zu einer Saugpumpe gehört oder mit dieser verbunden ist und einen solchen Durchmesser hat, daß die Bohrung bzw. Bohrungen (75a-d) der Werkstoffolie (72) durch ihn abgedeckt ist/sind, so daß der durch die Pumpe erzeugte Unterdruck den Teil der Folie anhebt, den der Aufsatz abdeckt, und die Bohrung bzw. Bohrungen (75a-d) und die Öffnung (7) des Deckels (1) in Verbindung setzt.

7. Satz von Deckeln nach einem der Ansprüche 3, 4 bis 6, die jeweils mindestens zwei durch eine Falzzone (57) getrennte Stufen besitzen, dadurch gekennzeichnet, daß die Abmessungen dieser Deckel, ihrer Stufen und ihrer Falzzonen so berechnet sind, daß, wenn die Deckel dieses Satzes koaxial in einer Linie liegen, jede Falzzone (57) eines Deckels sich senkrecht über der Mitte einer zu dem nächstgrößeren Deckel gehörenden Stufe befindet.
